# EUROPÄISCHE PATENTSCHRIFT

(11) **EP 1 412 675 B1**
(45) Veröffentlichungstag und Bekanntmachung des Hinweises auf die Patenterteilung: **06.09.2006**
(21) Anmeldenummer: 02760113.7
(22) Anmeldetag: 31.07.2002
(51) Int. Cl.: F23N 5/16, F23C 99/00, F23D 14/74

(54) **VERFAHREN UND VORRICHTUNG ZUR BEEINFLUSSUNG VON VERBRENNUNGSVORGÄNGEN BEI BRENNSTOFFEN**
METHOD AND DEVICE FOR INFLUENCING COMBUSTION PROCESSES INVOLVING COMBUSTIBLES
PROCEDE ET DISPOSITIF POUR INFLUER SUR DES PROCESSUS DE COMBUSTION DE COMBUSTIBLES

(30) Priorität: 01.08.2001 DE 10137683
(43) Veröffentlichungstag der Anmeldung: 28.04.2004
(73) Patentinhaber: SIEMENS AKTIENGESELLSCHAFT, 80333 München (DE)
(72) Erfinder: BRANSTON, David, Walter, 91090 Effeltrich (DE); LINS, Günter, 91056 Erlangen (DE); VERLEGER, Jobst, 91052 Erlangen (DE)
(86) Internationale Anmeldenummer: PCT/DE2002/002815
(87) Internationale Veröffentlichungsnummer: WO 2003/014622

(56) Entgegenhaltungen:
- US-A- 5 784 889
- PATENT ABSTRACTS OF JAPAN vol. 015, no. 400 (M-1167), 11. Oktober 1991 (1991-10-11) & JP 03 164602 A (NORITZ CORP), 16. Juli 1991 (1991-07-16)
- PATENT ABSTRACTS OF JAPAN vol. 010, no. 191 (M-495), 4. Juli 1986 (1986-07-04) & JP 61 036607 A (MITSUBISHI HEAVY IND LTD), 21. Februar 1986 (1986-02-21)

## Beschreibung

Die Erfindung bezieht sich auf ein Verfahren zur Beeinflussung von Verbrennungsvorgängen bei Brennstoffen, bei dem elektrische Mittel zur Führung und/oder Änderung einer Flamme an einem Brenner eingesetzt werden. Daneben bezieht sich die Erfindung auch auf eine Vorrichtung zur Durchführung des Verfahrens unter Verwendung von stabilisierenden und schadstoffmindernden Mitteln zur Beeinflussung der Flamme beim Verbrennungsvorgang.

Die vorteilhaften Einflüsse, die elektrische Felder auf Verbrennungsflammen haben können, sind im Grundsatz seit langem bekannt. Gemäß den Veröffentlichungen
- *Industrial and Engineering Chemistry* 43 (1951), Seiten 2726 bis 2731,
- *12*^{*th*} *Annual energy-sources technology conf.* (1989),Seiten 25 bis 31 und
- *AIAA Journal* 23 (1985), Seiten 1452 bis 1454 bestehen die Wirkungen des elektrischen Feldes in einer Verbesserung der Stabilität der Flamme. Gemäß
- *Combust*. *Flame* 78 (1989), Seiten 357 bis 364 und
- *Combust*. *Flame* 119 (1999), Seiten 356 bis 366 ist eine Verringerung der Rußemission und gemäß
- *Fossil Fuel Combustion,* ASME 1991, Seiten 71 bis 75 und
- *Fluid Dynamics* 30 (1995), Seiten 166 bis 174 eine Verminderung der Emission von gasförmiger Schadstoffen gegeben.

Aus *Combust. Flame* 55 (1984), Seiten 53 bis 58 ist es auch bekannt, Verbrennungsvorgänge durch elektrische Entladungen, insbesondere Corona-Entladungen, zu beeinflussen. Auch hier soll eine Verbesserung der Flammenstabilität und eine Verminderung der Schadstoffemission resultieren. Technische Anwendungen der genannten Effekte werden in der WO 96/01394 A1, der US 3 416 870 A und der US 4 111 636 A beschrieben.

Des weiteren sei nach auf die JP 03164602 A und die US 5 784 889 A verwiesen.

Allen dem Stand der Technik entsprechenden Verfahren ist gemeinsam, dass die Elektroden, die benötigt werden, um das elektrische Feld oder eine Entladung in der Flamme zu erzeugen, derart angeordnet sind, dass die Flamme sich entweder *zwischen* den felderzeugenden Elektroden befindet oder von einer Elektrode umschlossen wird. Diese Elektrode kann mit der Brennkammer identisch sein. Eine solche Anordnung wird anhand Figur 1 der Beschreibung verdeutlicht. In jedem Fall ist es möglich, eine gerade Verbindungslinie zwischen Elektroden entgegengesetzter Polarität zu ziehen, derart, dass die Verbindungslinie die zu beeinflussende Flamme durchsetzt.

In Figur 1 ist die Ausbreitungsrichtung einer Flamme 2 oder die Strömungsrichtung der Abgase als z-Richtung bezeichnet. Die Stelle z = 0 ist bestimmt durch die Position, an der der feste, flüssige oder gasförmige Brennstoff in die Flamme übergeht. An Stellen z < 0 tritt *keine* nennenswerte, durch den Verbrennungsprozess verursachte Ionisation auf.

Anordnungen, die dem Stand der Technik entsprechen, sind ausnahmslos dadurch gekennzeichnet, dass mindestens eine Elektrode oder ein oder mehrere Teile einer solchen Elektrode sich ausschließlich oder überwiegend über Bereiche mit z > 0 erstrecken. Dabei kann auch die Brennkammer, die die Flamme umschließt, eine Elektrode oder Teil einer solchen sein. Im Extremfall ist die Anordnung derart gestaltet, dass Teilbereiche der Flamme eine Elektrode berühren können. In jedem Fall ist es möglich, eine gerade Verbindungslinie so von einer Elektrode zu einer Elektrode entgegengesetzter Polarität zu ziehen, dass die Verbindungslinie die Flamme durchsetzt.

Ein Nachteil des vorbeschriebenen Standes der Technik besteht darin, dass das mittels der Elektroden erzeugte elektrische Feld einen großen Bereich der Flamme durchsetzt, während die eigentliche Wirkung des elektrischen Feldes in der so genannten Flammenfront auftritt. Die Flammenfront ist ein im Vergleich zu den Dimensionen der Flamme enger Bereich zwischen dem kaltem Brennstoff und der Flamme, in dem die chemischen Reaktionen stattfinden, die zur Bildung der Flamme führen. Da die Flamme durch die in ihr enthaltenen Ladungsträger eine nicht vernachlässigbare elektrische Leitfähigkeit besitzt, führt die Tatsache, dass das elektrische Feld weite Bereiche der Flamme durchsetzt, dazu, dass im gesamten von den Elektroden eingeschlossenen Flammenbereich ein elektrischer Strom fließt, der einen erhöhten Energieverbrauch verursacht, ohne zur erwünschten Wirkung innerhalb der Flammenfront beizutragen. Dies ist insbesondere dann der Fall, wenn elektrisch leitfähige Bereiche der Flamme oder ihrer Umgebung in unmittelbarem Kontakt mit den Elektroden stehen.

Davon ausgehend ist es Aufgabe der Erfindung, ein Verfahren anzugeben und die zugehörige Vorrichtung zu schaffen, mit denen in einfacher und wirtschaftlicher Weise die Beeinflussung von Verbrennungsvorgänge bei Brennstoffen verbessert wird. Als Brennstoffe sollen insbesondere, aber nicht ausschließlich Gase, vorzugsweise in vorgemischter Form, verwendet werden.

Die Aufgabe ist erfindungsgemäß durch die Maßnahmen des Patentanspruches 1 gelöst. Eine zugehörige Vorrichtung ist Gegenstand des Patentanspruches 4. Weiterbildungen des Verfahrens und/oder der Vorrichtung sind in den abhängigen Ansprüchen angegeben.

Bei der Erfindung wird die Flamme der Einwirkung eines elektrischen Feldes ausgesetzt, wobei das Feld so gestaltet wird, dass es nur solche Bereiche der Flamme durchsetzt, in denen es eine stabilisierende und schadstoffmindernde Wirkung entfaltet. Bei der zugehörigen Vorrichtung sind für diesen Zweck Elektroden so angeordnet und mit einer Spannung beaufschlagt, dass ein elektrisches Feld bevorzugt jene Bereiche der Flamme durchsetzt, in denen es seine stabilisierende und schadstoffmindernde Wirkung entfaltet. Dies wird dadurch realisiert, dass alle felderzeugenden Elektroden in Bereichen angeordnet werden, in denen keine oder keine nennenswerte durch den Verbrennungsprozess bewirkte Ionisation auftritt. Diese Bedingung ist erfüllt, wenn die Elektroden auf der der Flamme abgewandten Seite der Brenneröffnung so angeordnet werden, dass es keine gerade Verbindungslinie zwischen Elektroden entgegengesetzter Polarität gibt, die die Flamme durchsetzt.

Besondere Vorteile der Erfindung ergeben sich dann, wenn dem System Sensoren und Regelvorrichtungen zugeordnet werden, die die an den Elektroden anliegende Spannung so steuern, dass der Verbrennungsprozess in gewünschter Weise beeinflusst wird. Vorteilhafterweise sind Sensoren vorhanden, von denen einer die Frequenz etwa vorhandener Verbrennungsschwingungen und ein anderer die Schadstoffkonzentration im Abgas misst. Die Sensoren liefern das Eingangssignal zu einer Regelungseinheit, die Frequenz, Amplitude und Phase der an die Elektroden angelegten Spannung so steuert, dass die Verbrennungsschwingungen bzw. die Schadstoffkonzentration minimiert werden.

Weitere Einzelheiten und Vorteile der Erfindung ergeben sich aus der nachfolgenden Figurenbeschreibung von Ausführungsbeispielen anhand der Zeichnung in Verbindung mit den Patentansprüchen. Es zeigen jeweils in schematischer Schnittdarstellung
- Figur 1: eine Anordnung des Standes der Technik, auf die eingangs bereits eingegangen wurde, die
- Figuren 2 und 3: zwei unterschiedliche Ausführungsformen der Erfindung,
- Figuren 4 und 5: eine Draufsicht und eine Schnittdarstellung einer weiteren Ausführungsform und
- Figur 6: eine Anwendung der Erfindung bei der Verbrennung von festen Stoffen.

Bei den einzelnen Ausführungsbeispielen haben gleiche Teile gleiche Bezugszeichen. Die Ausführungsformen werden teilweise gemeinsam beschrieben.

Bei allen Beispielen ist der Brenner jeweils mit 1 und die Flamme mit 2 bezeichnet. Der Brenner 1 hat eine Gaszuführung 3. Weiterhin ist wenigstens eine Elektrode 6 in der Anordnung vorhanden, mit der die Flamme mit elektrischen Feldern beaufschlagt werden kann. Die Flamme wird entlang der Z-Koordinate skaliert.

Auf Figur 1 wurde eingangs bereits mit entsprechenden Ausführungen zum Stand der Technik eingegangen, worauf im Einzelnen verwiesen wird. Im ersten Ausführungsbeispiel der Erfindung gemäß Figur 2 wird die vom Brenner 1 für gasförmige, flüssige oder in Gasen oder Flüssigkeiten transportierte, pulverförmig aufbereitete feste Brennstoffe erzeugte Flamme 2 gezeigt. Der Brennstoff wird durch den Brennstoffeintritt 3 durch den Brenner 1 in einen Brennraum 4 hinein geführt. Der Brenner 1 kann aus elektrisch-leitfähigem oder nicht leitfähigem Material bestehen. Im ersten Fall dient der Brenner als Elektrode, im zweiten Fall wird eine in diesem Beispiel ringförmige, den Brenner 1 eng umschließende Elektrode 5 angebracht. Eine weitere Elektrode 6 wird so angeordnet, dass sie vollständig in dem durch z ≼ 0 gekennzeichneten Bereich liegt. Die Elektroden werden mit dem Netzteil 7 elektrisch verbunden.

Im Ausführungsbeispiel der Figur 3 ist eine Stabelektrode 6a koaxial innerhalb des Brenners derart angeordnet, dass sie nur so weit in den Bereich z > 0 hineinragt, dass die Bedingung, es möge keine gerade Verbindungslinie zwischen den Elektroden existieren, die die Flamme durchsetzt, erfüllt ist. Ein elektrisches Feld im Sinne der Erfindung entsteht zwischen der Elektrode 6a einerseits und dem Brenner 1 andererseits, falls dieser aus elektrisch leitfähigem Material besteht, oder einer weiteren Elektrode 5, die in diesem speziellen Fall den als nicht leitfähig angenommenen Brenner formschlüssig umgibt. In erfindungsgemäßer Abwandlung kann die innerhalb des Brenners liegende Stabelektrode 6a durch ein Rohr oder eine Düse oder mehrere Rohre und Düsen ersetzt werden, die von brennbaren oder nicht brennbaren Gasen oder Gasgemischen durchströmt werden. Durch den im Vergleich zum Stand der Technik gemäß Figur 1 kleinen Elektrodenabstand ist die Erzeugung eines elektrischen Feldes bereits mit entsprechend niedrigeren Spannungen möglich.

Die Anwendung der Erfindung ist nicht auf die Verbrennung flüssiger oder gasförmiger Brennstoffe beschränkt. In Figur 6 ist eine Brennkammer 8 angedeutet, in der auf einem durch nicht leitende Stützelemente 9 gegen die Brennkammer elektrisch isolierten Rost 10 ein Haufwerk 11 aus einem festem Brennstoff, beispielsweise Kohle, brennt. Die Ebene z = 0 ist durch die Oberkante des Rostes 10, oder falls es sich um einen elektrisch leitenden Brennstoff handelt, durch die obere Abgrenzung des Haufwerks 11 definiert. Eine Ringelektrode 12 ist so angeordnet, dass sie höchstens so weit in den Bereich z > 0 hineinragt, dass die Bedingung, es darf keine gerade, die Flamme durchsetzende Verbindungslinie zwischen den Elektroden existieren, erfüllt bleibt.

Die Erfindung beschränkt sich weder auf Systeme, die lediglich zwei Elektroden umfassen, deren eine der Brenner sein kann, noch auf Elektroden, die rotationssymmetrisch bezüglich der Achse des Brenners, also insbesondere ringförmig, toroidal oder zylindrisch sind. Die Figuren 4 und 5 zeigen ein Ausführungsbeispiel, bei dem mehrere Stabelektroden 13a, 13b, 13c, 13d radial in Bezug auf einen Brenner 1 angeordnet sind.

Bei den anhand der Figuren 2 bis 6 beschriebenen Anordnungen wird die gewünschte Beeinflussung des Verbrennungsprozesses durch elektrische Felder erreicht, ohne dass das elektrische Feld weite Teile der Flamme durchsetzt, in denen es keine stabilisierende oder schadstoffmindernde Wirkung entfaltet. Die Berührung der Elektroden durch elektrisch leitfähige Bereiche der Flamme wird weitest gehend vermieden. Damit wird der durch das elektrische Feld induzierte Strom erheblich verringert und in dem selben Maße der Bedarf an elektrischer Leistung reduziert. Darüber hinaus nimmt die Wahrscheinlichkeit von störenden elektrischen Durchschlägen stark ab. Der vergleichsweise geringe Elektrodenabstand führt zu einem im Vergleich zum Stand der Technik verringerten Spannungsbedarf bei gleicher elektrischer Feldstärke.

Die erfindungsgemäßen Anordnungen zur Beeinflussung von Flammen mit Hilfe elektrischer Mittel sind gleichermaßen zum Betrieb mit Gleichspannung, pulsierender oder getakteter Gleichspannung und Wechselspannung sowie Gleichspannung mit überlagerter Wechselspannung geeignet. Bei der Anwendung einer Gleichspannung ist die Polarität des Brenners vorzugsweise negativ.

Weiterhin lassen sich dem System Sensoren zuordnen: Ein erster Sensor erfasst die Frequenz etwaig vorhandener Verbrennungsschwingungen. Ein zweiter Sensor misst die Schadstoffkonzentration im Abgasstrom der Flamme. Die Sensoren liefern Eingangssignale für eine nicht im einzelnen dargestellte Regelungseinheit, welche die Frequenz, Amplitude und Phase der an die Elektroden angelegten Spannung derart steuert, dass die Verbrennungsschwingungen und die Schadstoffkonzentration minimal werden.

## Patentansprüche

1. Verfahren zur Beeinflussung von Verbrennungsvorgängen bei Brennstoffen, bei dem elektrische Mittel zur Führung und/oder Änderung einer Flamme eingesetzt werden, mit folgenden Maßnahmen:
- die Flamme wird der Einwirkung eines elektrischen Feldes ausgesetzt,
- dabei werden die felderzeugenden Elektroden auf der der Flamme abgewandten Seite der Brenneröffnung derart angeordnet, dass es keine gerade Verbindungslinie zwischen Elektroden entgegengesetzter Polarität gibt, die die Flamme durchsetzt,
- wodurch das elektrische Feld nur solche Bereiche der Flamme durchsetzt, in denen es eine stabilisierende und schadstoffmindernde Wirkung entfaltet.

2. Verfahren nach Anspruch 1, **dadurch gekennzeichnet, dass** vorgemischte Gase verwendet werden.

3. Verfahren nach einem der vorangehenden Ansprüche, **dadurch gekennzeichnet, dass** thermoakustische Emissionen vermindert werden.

4. Vorrichtung zur Durchführung des Verfahrens nach Anspruch 1 oder einem der Ansprüche 2 oder 3, unter Verwendung von stabilisierenden und schadstoffmindernden Mitteln zur Beeinflussung der Flamme bei einem Verbrennungsvorgang, wobei die Mittel durch Elektroden am Brenner (1) gebildet werden, **da- durch gekennzeichnet**, dass die Elektroden (5, 6) außerhalb des Bereiches der Flamme (2) angeordnet sind und der der Flamme abgewandten Seite der Brenneröffnung angeordnet sind und es keine gerade Verbindungslinie zwischen Elektroden entgegengesetzter Polarität gibt, die die Flamme durchsetzt.

5. Vorrichtung nach Anspruch 4, **dadurch gekennzeichnet, dass** wenigstens eine ringförmige, den Brenner (1) weiträumig umschließende Elektrode (6) vorhanden ist.

6. Vorrichtung nach Anspruch 5, **dadurch gekennzeichnet, dass** weiterhin eine ringförmige Elektrode (5) unmittelbar am Brenner (1) auf der der Flamme abgewandten Seite der Brenneröffnung vorhanden ist.

7. Vorrichtung nach einer der Ansprüche 4 bis 6, **dadurch gekennzeichnet, dass** eine Stabelektrode (6a) koaxial innerhalb des Brenners (1) angeordnet ist.

8. Vorrichtung nach einem der Ansprüche 4 bis 7, **dadurch gekennzeichnet, dass** der Brenner (1) von mehreren, auf dem Umfang um die Flamme (2) angeordneten Elektroden (12, 13) umgeben ist.

9. Vorrichtung nach Anspruch 8, **dadurch gekennzeichnet, dass** die Elektroden (12, 13) symmetrisch um den Brenner (1) angeordnet sind.

10. Vorrichtung nach einem der Ansprüche 8 oder 9, **dadurch gekennzeichnet, dass** die Elektroden zentrisch auf den Brenner (1) gerichtete Stabelektroden (13a bis 13d) sind.

11. Vorrichtung nach einem der Ansprüche 4 bis 10, **dadurch gekennzeichnet, dass** Sensoren für die Frequenz und Amplitude von Verbrennungsschwingungen und/oder die Schadstoffkonzentration im Abgasstrom vorhanden sind, die durch wenigstens eine Steuer- und/oder Regelvorrichtung Frequenz, Amplitude und Phase der angelegten Spannung so steuern, dass die Verbrennungsschwingungen bzw. die Schadstoffkonzentration im Abgas minimiert werden.

## Claims

1. Method for influencing combustion operations with fuels, in which electrical means are used to guide and/or alter a flame, comprising the following measures:
- the flame is exposed to the action of an electric field,
- the field-generating electrodes are arranged on that side of the burner opening which is remote from the flame, in such a manner that there is no straight connecting line between electrodes of opposite polarity which passes through the flame,
- with the result that the electric field passes through only those areas of the flame in which it has a stabilizing, pollutant-reducing effect.

2. Method according to Claim 1, **characterized in that** premixed gases are used.

3. Method according to one of the preceding claims, **characterized in that** thermo-acoustic emissions are reduced.

4. Device for carrying out the method according to Claim 1 or one of Claims 2 or 3, using stabilizing, pollutant-reducing means to influence the flame during a combustion operation, the means being formed by electrodes at the burner (1), **characterized in that** the electrodes (5, 6) are arranged outside the area of the flame (2) and are arranged on that side of the burner opening which is remote from the flame, and there is no straight connecting line between electrodes of opposite polarity which passes through the flame.

5. Device according to Claim 4, **characterized in that** there is at least one annular electrode (6) which surrounds the burner (1) over a wide area.

6. Device according to Claim 5, **characterized in that** there is also an annular electrode (5) directly on the burner (1) on that side of the burner opening which is remote from the flame.

7. Device according to one of Claims 4 to 6, **characterized in that** a rod electrode (6a) is arranged coaxially inside the burner (1).

8. Device according to one of Claims 4 to 7, **characterized in that** the burner (1) is surrounded by a plurality of electrodes (12, 13) arranged on the circumference around the flame (2).

9. Device according to Claim 8, **characterized in that** the electrodes (12, 13) are arranged symmetrically around the burner (1).

10. Device according to one of Claims 8 or 9, **characterized in that** the electrodes are rod electrodes (13a to 13d) directed centrally at the burner (1).

11. Device according to one of Claims 4 to 10, **characterized in that** there are sensors for recording the frequency and amplitude of combustion oscillations and/or the pollutant concentration in the exhaust-gas stream, these sensors, by means of at least one control device, controlling frequency, amplitude and phase of the applied voltage in such a way that the combustion oscillations and/or pollutant concentration in the exhaust gas are minimized.

## Revendications

1. Procédé pour influer sur des processus de combustion pour des combustibles, dans lequel on utilise un moyen électrique pour guider et/ou pour modifier une flamme, ayant les dispositions suivantes:
- on soumet la flamme à l'action d'un champ électrique
- on dispose des électrodes de production du champ du côté de l'ouverture du brûleur, qui est éloigné de la flamme, de façon à ce qu'il n'y ait pas de ligne droite de liaison entre des électrodes de polarité opposée, qui traverse la flamme
- de sorte que le champ électrique ne traverse que des parties de la flamme, dans lesquelles il a un effet de stabilisation et de diminution des substances polluantes.

2. Procédé suivant la revendication 1, **caractérisé en ce que** l'on utilise des gaz pré mélangés.

3. Procédé suivant l'une des revendications précédentes **caractérisé en ce que** l'on diminue des émissions thermo acoustiques.

4. Dispositif pour effectuer le procédé suivant la revendication 1 ou l'une des revendications 2 ou 3, en utilisant des moyens de stabilisation et de diminution des substances polluantes pour influer sur la flamme dans un processus de combustion, les moyens étant formés par des électrodes sur le brûleur (1) **caractérisé en ce que** les électrodes (5, 6) sont disposées à l'extérieur de la partie de la flamme (2) et sont disposées du côté de l'ouverture du brûleur, qui est éloigné de la flamme, et il n'y a pas de ligne droite de liaison entre des électrodes de polarité opposée, qui traverse la flamme.

5. Dispositif pour effectuer le procédé suivant la revendication 4, **caractérisé en ce qu'**il y a au moins une électrode (6) annulaire entourant à distance le brûleur (1).

6. Dispositif pour effectuer le procédé suivant la revendication 5, **caractérisé en ce qu'**il y a en outre une électrode (5) annulaire directement sur le brûleur (1) du côté de l'ouverture du brûleur, qui est éloigné de la flamme.

7. Dispositif pour effectuer le procédé suivant l'une des revendications 4 à 6, **caractérisé en ce qu'**une électrode (6 a) en barreau est disposée coaxialement à l'intérieur du brûleur (1).

8. Dispositif pour effectuer le procédé suivant l'une des revendications 4 à 7, **caractérisé en ce que** le brûleur (1) est entouré de plusieurs électrodes (12, 13) disposées sur le pourtour autour de la flamme (2).

9. Dispositif pour effectuer le procédé suivant la revendication 8, **caractérisé en ce que** les électrodes (12, 13) sont disposées symétriquement autour du brûleur (1).

10. Dispositif pour effectuer le procédé suivant l'une des revendications 8 ou 9, **caractérisé en ce que** les électrodes sont des électrodes (13a à 13b) en barreaux dirigées de manière centrée sur le brûleur (1).

11. Dispositif pour effectuer le procédé suivant l'une des revendications 4 à 10, **caractérisé en ce qu'**il y a des capteurs de la fréquence et de l'amplitude d'oscillations de combustion/ou de la concentration de substance polluante dans le courant de gaz brûlé, qui commandent par au moins un dispositif de commande/ou de régulation une fréquence, une amplitude et une phase de la tension appliquée de manière à minimiser les oscillations de combustion ou la concentration de substance polluante dans le gaz brûlé.
